# EUROPÄISCHE PATENTSCHRIFT

(11) **EP 1 844 630 B1**
(45) Veröffentlichungstag und Bekanntmachung des Hinweises auf die Patenterteilung: **09.12.2009**
(21) Anmeldenummer: 06706390.9
(22) Anmeldetag: 25.01.2006
(51) Int. Cl.: H05B 6/12, H05B 6/42

(54) **INDUKTIONSHEIZEINRICHTUNG UND KOCHFELDMULDE MIT EINER SOLCHEN INDUKTIONSHEIZEINRICHTUNG**
INDUCTION HEATING DEVICE AND CERAMIC HOB CAVITY COMPRISING SAID TYPE OF INDUCTION HEATING DEVICE
DISPOSITIF DE CHAUFFAGE PAR INDUCTION ET PLAQUE DE CUISSON DOTEE D'UN DISPOSITIF DE CHAUFFAGE PAR INDUCTION DE CE TYPE

(30) Priorität: 31.01.2005 DE 102005005527
(43) Veröffentlichungstag der Anmeldung: 17.10.2007
(73) Patentinhaber: E.G.O. ELEKTRO-GERÄTEBAU GmbH, D-75038 Oberderdingen (DE)
(72) Erfinder: SCHILLING, Wilfried, 76703 Kraichtal (DE); DORWARTH, Ralf, 75038 Oberderdingen (DE)
(74) Vertreter: Patentanwälte Ruff, Wilhelm, Beier, Dauster & Partner
(86) Internationale Anmeldenummer: PCT/EP2006/000619
(87) Internationale Veröffentlichungsnummer: WO 2006/081967

(56) Entgegenhaltungen:
- EP-A- 1 463 383
- DE-A1- 10 163 839
- DE-U1- 20 204 249
- US-A- 4 549 052
- US-A- 4 665 893

## Beschreibung

Die Erfindung betrifft eine Induktionsheizeinrichtung für eine Kochstelle sowie eine Kochfeldmulde mit einer solchen Induktionsheizeinrichtung.

Der Aufbau einer Kochfeldmulde mit Induktionsheizeinrichtungen ist beispielsweise aus der DE198 17 197 A1 bekannt. Dort werden einzelne Induktionsspulen, unter Umständen auf eigene Träger gewickelt, in einer Aufnahmewanne eines Induktions-Kochfeldes angeordnet. Sie sind mit einer zentralen Leistungsversorgung verbunden, die entweder für alle Induktionsheizeinrichtungen oder für mindestens zwei Induktionsheizeinrichtungen vorgesehen ist. Eine Kochfeld-Steuerung gibt entsprechend der vorgegebenen Leistungsstufe Signale an die Leistungsversorgung für eine entsprechende Leistungsbeaufschlagung der jeweiligen Induktionsheizeinrichtung.

Des Weiteren ist es aus der DE 199 35 835 A1 bekannt, an einer Kochfeldmulde zwei Kochstellen induktiv mit Induktionsheizeinrichtungen zu beheizen und die anderen Kochstellen mit Strahlungsheizkörpern. Für die beiden Induktionsheizeinrichtungen ist eine gemeinsame Leistungsversorgung vorgesehen, die Steuerbefehlen entsprechend eine oder beide Induktionsheizeinrichtungen mit Leistung beaufschlagt. Insbesondere können die beiden Induktionsheizeinrichtungen als zusammengehörendes sogenanntes Zweier-Modul ausgebildet sein.

Die DE 202 04 249 U1 beschreibt eine Induktionsheizeinrichtung für eine Kochstelle. Diese Induktionsheizeinrichtung weist eine Induktionsspule in Form einer flachen Spirale auf, einen an einer Seite angebrachten Kühlkörper sowie ein Abdeckblech, um Leistungselemente eines Induktionsgenerators der Induktionsheizeinrichtung abzudecken. Zum einen ist diese Induktionsheizeinrichtung relativ offen konstruiert. Des Weiteren kann eine Kühlung einer Leistungselektronik nur über die Kühlkörper und das Abdeckblech erfolgen.

Die DE 101 63 839 A1 beschreibt eine weitere Induktionsheizeinrichtung in Form eines vorgenannten Zweier-Moduls. Auf einem Rahmen liegen Induktionsspulen auf, während darunter in einem Gehäuse gemeinsame Kühlkörper, ein einziges gemeinsames Kühlgebläse sowie die Elektronik für sämtliche vier Induktionsspulen vorgesehen sind. Diese einzelnen genannten funktionalen Teile bilden dabei Baugruppen.

### Aufgabe und Lösung

Der Erfindung liegt die Aufgabe zugrunde, eine eingangs genannte Induktionsheizeinrichtung sowie eine damit versehene Kochfeldmulde zu schaffen, mit denen Probleme des Standes der Technik beseitigt werden können und vor allem ein gewünschter Aufbau einer Kochfeldmulde auf verschiedenartige Weise möglich ist.

Gelöst wird diese Aufgabe durch eine Induktionsheizeinrichtung mit den Merkmalen des Anspruchs 1 sowie eine Kochfeldmulde mit den Merkmalen des Anspruchs 20. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Erfindungsgemäß ist vorgesehen, dass die Induktionsspule an einer Trägereinrichtung angeordnet ist bzw. befestigt ist, was auch dadurch erfolgen kann, dass ein Spulendraht an der Trägereinrichtung aufgewickelt wird. An der Trägereinrichtung wird zum einen ein Versorgungsteil angeordnet, welches zugeführte Spannung, insbesondere einphasige Netzspannung, in eine Leistungsansteuerung für die Induktionsspule umsetzt. Dazu weist das Versorgungsteil eine Leistungselektronik und eine Steuerelektronik auf, wozu die Induktionsheizeinrichtung elektrische Leistungsanschlüsse und elektrische Steueranschlüsse aufweist. Des weiteren ist eine Lüftereinrichtung vorgesehen, welche zumindest den Leistungsteil kühlt bzw. Kühlluft zuführt. Schließlich ist die Induktionsheizeinrichtung als montagefertige bzw. anschlussfertige Baueinheit ausgebildet. Dies bedeutet, dass sie soweit vorgefertigt ist, dass sie nur noch in eine Kochfeldmulde bei deren Zusammenbau eingesetzt und elektrisch angeschlossen werden muss. Weitere Schritte sind vorteilhaft nicht erforderlich.

Somit ist es durch die Erfindung möglich, den Zusammenbau eines Kochfeldes mit zumindest einer derartigen Induktionsheizeinrichtung schnell und einfach durchzuführen. Des weiteren ist die Induktionsheizeinrichtung eine autarke Funktionseinheit, die genauso wie ansonsten auch beispielsweise Strahlungsheizkörper sehr einfach angeschlossen werden kann und keine zusätzliche Leistungselektronik benötigt. So sind beispielsweise in einer sogenannten Vierer-Kochfeldmulde vier Heizeinrichtungen einzusetzen, von denen eine beliebige Anzahl durch erfindungsgemäße Induktionsheizeinrichtungen gebildet sein kann. Für den Aufbau der Kochfeldmulde spielt dies keine wesentliche Rolle, da im Vergleich zu bekannten Induktionskochfeldern aus dem Stand der Technik die separate Leistungsversorgung bzw. Leistungselektronik wegfällt. Dies weist beispielsweise auch den Vorteil auf, dass der ansonsten für die zentrale oder gemeinsame Leistungsversorgung benötigte Raum frei wird. Dies erhöht wiederum den Gestaltungsspielraum für die Anordnung der Heizeinrichtungen an der Kochfeldmulde. Des weiteren können so auch kostengünstig kleinere Serien von jeweils völlig beliebig und unterschiedlich angeordneten Heizeinrichtungen mit einer Kombination aus Induktionsheizeinrichtungen und Strahlungsheizeinrichtungen geschaffen werden.

Vorteilhaft ist die Induktionsspule flach und besteht aus einer Lage von nebeneinander aufgewickelten Leitern, ist also einlagig. Dazu ist auch die Trägereinrichtung im wesentlichen flach, beispielsweise scheibenartig. Sie unterstützt die Induktionsspule vollflächig bzw. auf deren gesamter Fläche, wenngleich sie einzelne Öffnungen oder Durchbrüche aufweisen kann.

Das Versorgungsteil, welches eine Anzahl von Bauteilen aufweisen kann, trägt diese vorteilhaft auf einer Leiterplatte bzw. allgemein auf einem Bauteilträger. Dieser verläuft vorteilhaft im wesentlichen parallel zu der Induktionsspule. Besonders vorteilhaft sind auf einem einzigen Bauteilträger sämtliche elektrischen Bauteile der Steuerelektronik und/oder der Leistungselektronik angebracht, insbesondere beidseitig.

Die Lüftereinrichtung kann vorteilhaft ein üblicher integrierter und relativ kleiner Lüfter sein, der lediglich noch elektrisch angeschlossen werden muss. Dieser Lüfter kann einerseits an der Trägereinrichtung befestigt sein, wobei er vorteilhaft direkt daran befestigt ist durch Schrauben oder Rastverbindungen odgl. Er kann aber auch direkt an dem Bauteilträger befestigt bzw. damit verbunden sein. Über Abstandshalter odgl. kann er auch an der Trägereinrichtung anliegen.

Vorteilhaft sind zwischen Bauteilträger und Trägereinrichtung Abstandshalter vorgesehen, die für die genaue Positionierung des Bauteilträgers relativ zu der Trägereinrichtung und somit innerhalb der Induktionseinrichtung sorgen. Einerseits ist es hier möglich, lediglich über eine von außen angedrückte Anlage die Positionierung vorzunehmen. Andererseits kann der Bauteilträger mit der Trägereinrichtung mechanisch fest verbunden sein, beispielsweise über vorgenannte Abstandshalter. Eine solche Verbindung sollte lösbar sein, insbesondere für den Fall einer Reparatur oder eines Austauschs.

Grundsätzlich kann eine Abdeckung vorgesehen sein, welche verschiedene Bauteile der Induktionsheizeinrichtung abdeckt bzw. umgibt, insbesondere den Bauteilträger. Die Abdeckung ist dabei vorteilhaft im wesentlichen geschlossen bzw. umgebend, so dass eine insgesamt weitgehend geschlossene Baueinheit entsteht. Öffnungen können selbstverständlich für Durchführungen von elektrischen Leitungen sowie als Lüftungsöffnungen vorgesehen sein.

Die Abdeckung kann gemäß einem ersten Ausführungsbeispiel schalenartig sein, also mit einer Fläche, von welcher in wesentlichen Bereichen ein Seitenrand absteht. Sie kann sowohl die Fläche des Bauteilträgers überdecken als auch an der Seite bis zu der Trägereinrichtung reichen. Dabei ist es möglich, die Abdeckung ausschließlich an der Trägereinrichtung zu haltern bzw. Befestigungsmittel wie Stifte oder Schrauben in die Trägereinrichtung greifen zu lassen. Die Abdeckung kann an dem Bauteilträger oder dem Abstandshalter zu dem Bauteilträger angelegt sein. So ist es beispielsweise möglich, den Bauteilträger derart an der Abdeckung zu fixieren, dass er von dieser gegen die Trägereinrichtung gedrückt wird und vorteilhaft über Abstandshalter daran anliegt.

Gemäß einer weiteren Ausbildungsmöglichkeit der Erfindung weist die Trägereinrichtung zumindest in ihrem Außenbereich einen abstehenden Seitenrand auf, der ganz oder weitgehend umlaufend sein kann. So kann die Trägereinrichtung selber einen schalenartigen Aufnahmeraum bilden zur Aufnahme vor allem des Versorgungsteils sowie der Lüftereinrichtung. Diese Teile können in diesem Aufnahmeraum befestigt sein, vorteilhaft sind sie direkt an der Trägereinrichtung befestigt. Der Aufnahmeraum kann durch eine Abdeckung abgeschlossen werden. Hier kann es vorgesehen sein, dass diese im wesentlichen auf den abstehenden Seitenrändern der Trägereinrichtung aufliegt. Dabei kann sie eine Art flacher Deckel sein. Des weiteren kann vor allem bei einem die wesentliche Fläche der Induktionsheizeinrichtung einnehmenden Bauteilträger vorgesehen sein, dass die Abdeckung an diesem möglichst wenig anliegt um ihn nicht zu verbiegen. Alternativ kann im Mittelbereich der Trägereinrichtung ein Abstandshalter vorgesehen sein und zusätzlich zu einer seitlich äußeren Befestigung eine zentrale Befestigung oder Fixierung des Versorgungsteils bzw. des Bauteilträgers bewirken. In diesem Bereich können auch Abdeckungen angreifen, da ihre Kraft dann durch die Verbindung über den Abstandshalter direkt an die Trägereinrichtung geleitet ist. Derartige Abstandshalter können einteilig mit der Trägereinrichtung verbunden bzw. integraler Bestandteil sein. Vor allem bei einer Ausbildung als Kunststoffteile können die Abstandshalter davon abstehen.

Es ist möglich, die Trägereinrichtung für die Induktionsheizung aus mindestens zwei Trägerteilen aufzubauen. Ein Trägerteil kann dabei eine flächige Unterstützung der Induktionsspule sein bzw. die Induktionsspule tragen. Ein anderer Trägerteil kann den Versorgungsteil bzw. dessen Bauteilträger tragen oder mit ihm verbunden sein. Vorteilhaft können die Trägerteile miteinander verbunden sein, wobei eine feste und gleichzeitig lösbare mechanische Verbindung eine vorteilhafte Montage sowie Reparaturmöglichkeiten bietet.

Ein erster Trägerteil kann dabei im wesentlichen scheibenartig und flach sein. Ein zweiter Trägerteil kann ebenso eine Art Scheibe aufweisen, wobei vor allem ein Seitenrand absteht um einen schalenartigen Aufnahmeraum für das Versorgungsteil zu bilden. Der Seitenrand kann im wesentlichen umlaufend sein mit gleicher Höhe. In dem Aufnahmeraum kann der Bauteilträger beispielsweise über Abstandshalter an dem zweiten Trägerteil befestigt sein. Die Abstandshalter können dabei integral von dem zweiten Trägerteil abstehen. Zum Verschließen der Baueinheit bzw. des Aufnahmeraums kann dann eine im wesentlichen scheibenartige Abdeckung vorgesehen sein, wie sie zuvor bereits beschrieben worden ist.

Vorteilhaft ist allgemein vorgesehen, dass ein umlaufender Seitenrand der Baueinheit bzw. eine Abdeckung in gewissen Bereichen den gesamten Seitenrand bildet, wobei kleine Abschnitte mit Öffnungen oder Ausnehmungen vorhanden sein können. Durch diese können Anschlüsse odgl. des Versorgungsteils nach außen ragen. Der Ausschnitt kann vor allem zum leichteren Einsetzen des Versorgungsteils mit den abstehenden Anschlüssen dienen. Verschlossen oder abgedeckt werden kann diese Unterbrechung im Seitenrand durch einen entsprechenden abstehenden Abschnitt an dem anderen Teil. Besonders vorteilhaft ist ein solcher Ausschnitt an dem Teil der Induktionsheizeinrichtung vorgesehen, an welchem der Bauteilträger befestigt ist, insbesondere dann, wenn der Bauteilträger an einer schalenartigen Abdeckung vorfixiert wird vor Anfügen an die Trägereinrichtung.

Vorteilhaft ist für einen einfacheren Aufbau der Heizeinrichtung lediglich ein einziger Bauteilträger für das Versorgungsteil vorgesehen. Daran sind sowohl Leistungselektronik als auch Steuerelektronik angeordnet. Dabei kann es vorgesehen sein, dass die Bauteile der Leistungselektronik, insbesondere solche, die für Störfelder wenig anfällig sind, an der zu der Induktionsspule hin weisenden Seite liegen. Dies ist vor allem dann von Vorteil, wenn der Bauteilträger möglichst weit entfernt von der Induktionsspule an der Baueinheit liegt. Besonders vorteilhaft sind die Teile der Steuerelektronik, insbesondere empfindliche Bauteile, an der abgewandten Seite des Bauteilträgers, angeordnet.

Das Versorgungsteil bzw. die Leistungselektronik für die Induktionsheizeinrichtung ist vorteilhaft mit einem einzigen Transistor-Umrichter aufgebaut. Dieser kann einen Parallel-Schwingkreis mit der Induktionsspule bilden zur Begrenzung des Bauteilaufwandes. Des weiteren kann eine optimale Anpassung an die Induktionsspule erfolgen, insbesondere hinsichtlich der elektrischen Parameter.

Die Leistungselektronik weist vorteilhaft einen Kühlkörper auf, an dem insbesondere ein vorgenannter Transistor-Umrichter oder sonstige Leistungs-Bauteile angeordnet sind. Dieser Kühlkörper kann auch beispielsweise als einer der vorgenannten Abstandshalter dienen. Ebenso kann er wegen seiner stabilen Ausbildung aus Aluminium mechanisch fest verbindend oder kraftübertragend eingebaut sein.

Die Lüftereinrichtung, welche vor allem das Versorgungsteil bzw. eine Leistungselektronik kühlt, kann zwischen der Induktionsspule und dem Bauteilträger bzw. dem Versorgungsteil angeordnet sein, also vollständig integriert in die Baueinheit der Induktionseinrichtung. Dabei ist sie zur Steuerung und Leistungsversorgung vorteilhaft mit dem Versorgungsteil bzw. dem Bauteilträger verbunden.

Eine Kühlluftführung kann so ausgebildet sein, dass an einer von der Induktionsspule abgewandten Seite, welche im Einsatz üblicherweise die Unterseite ist, durch eine oder mehrere definiert vorgegebene Ansaugöffnungen Kühlluft eingeführt bzw. angesaugt wird. Diese Ansaugöffnungen sind nahe an der Lüftereinrichtung angeordnet, insbesondere direkt darunter. Die Lüftereinrichtung bläst die Kühlluft zuerst gegen das Versorgungsteil bzw. die Leistungselektronik oder einen hierfür vorgesehenen Kühlkörper. Anschließend wird der Kühlluftstrom an der sonstigen Leistungselektronik und auch der sonstigen Steuerelektronik vorbeigeleitet. Danach kann er aus der Heizeinrichtung ausströmen. Hierfür ist es vorteilhaft vorgesehen, dass im Mittelbereich der Trägereinrichtung eine Öffnung vorgesehen ist, durch welche die Kühlluft austreten kann. Hierbei kann insbesondere für den Einbau unter einer Abdeckung wie einer Glaskeramik-Kochfeldplatte vorgesehen sein, dass zwischen Induktionsspule und Unterseite der Kochfeldplatte ein gewissen Luftspalt von einigen Millimetern vorgesehen ist. Durch diesen Zwischenraum kann die Kühlluft nach außen entweichen, wobei vorzugsweise ein im wesentlichen radial nach außen sich ausbreitender und die gesamte Induktionsspule überstreichender Kühlluftstrom erzeugt wird. Hierfür können auch Luftleitelemente vorgesehen sein. So ist auch noch eine Kühlung der Induktionsspule möglich. Dass die Kühlluft bereits sonstige Teile der Induktionsheizeinrichtung gekühlt hat und somit eine in der Regel recht hohe Temperatur erreicht hat, stört hier nicht. Die Temperaturverträglichkeit üblicher Induktionsspulen liegt weit über derjenigen von elektrischen Bauteilen, in der Regel bei über 200°C.

Durch die Anordnung einer Lüftereinrichtung direkt an der Heizeinrichtung, welche auch noch die Induktionsspule selber kühlen kann, ist es möglich, auf sonstige Wärmedämmung zu verzichten. So ist der Aufbau einfacher und ein Zusammenbau geht schneller von statten.

In einem freien Mittelbereich der Induktionsspule kann die Heizeinrichtung einen Temperatursensor aufweisen. Mit diesem kann die Temperatur einer darüber verlaufenden Abdeckung oder Kochfeldplatte erfasst werden. Dazu ist der Temperatursensor vorteilhaft so ausgebildet, dass er an der Unterseite mit wärmeübertragendem Kontakt anliegt sowohl zur definierten Positionierung als auch zur Temperaturmessung. Im Falle einer sich durch die Mitte erstreckenden Kühlluftführung wird diese an dem Temperatursensor vorbeigeführt.

Erfindungsgemäß ist vorgesehen, dass die fertige Baueinheit der Induktionsheizeinrichtung seitlich nur wenig über die Induktionsspule selber übersteht. So wird ein relativ kompakter Aufbau der gesamten Baueinheit erreicht. Insbesondere ist es dadurch gut möglich, in einer Kochfeldmulde eine solche Induktionsheizeinrichtung neben anderen Heizeinrichtungen wie Strahlungsheizkörpern relativ eng und platzsparend anzuordnen.

An der Trägereinrichtung für die Induktionsspule können, insbesondere im Außenbereich und/oder einem zentralen Mittelbereich, Distanzelemente vorgesehen bzw. ausgebildet sein. Sie stehen über die Induktionsspule über und dienen dazu, an eine darüber verlaufende Kochfeld-Platte angelegt zu werden für einen definierten Abstand.

Eine erfindungsgemäße Kochfeldmulde weist mehrere Heizeinrichtungen auf, von denen mindestens eine eine vorgenannte Induktionsheizeinrichtung ist. Die Heizeinrichtungen sind an der Kochfeldmulde befestigt, insbesondere entweder an einer die Unterseite abschließenden Trägerwanne oder an einer die Oberseite abschließenden Kochfeldplatte. Insbesondere sind in einer solchen Kochfeldmulde erfindungsgemäße Induktionsheizeinrichtungen und herkömmliche Strahlungsheizkörper kombiniert.

Die Kochfeldmulde weist eine Bedieneinrichtung auf, welche Bedienelemente und eine Steuerung aufweist. So können bedienungsabhängige Steuersignale erzeugt werden, die zumindest direkt zu einer Induktionsheizeinrichtung bzw. deren Steuerelektronik geführt werden. Des weiteren ist ein Netzteil der Kochfeldmulde vorgesehen und elektrische Leitungen führen direkt von dem Netzteil zu der Leistungselektronik des Versorgungsteils der Induktionsheizeinrichtung. Abhängig von den Steuersignalen nimmt das Versorgungsteil die Leistungsbeaufschlagung der Induktionsspule vor. So kann eine sonstige Leistungselektronik, welche üblicherweise zentral vorgesehen ist für die Versorgung mehrerer Induktionsspulen, entfallen.

Anstelle einer Steuerung einer Kochfeldmulde mit Bedienelementen wie beispielsweise Berührungsschaltern können auch elektromechanische Energieregler vorgesehen sein, wie sie aus der DE 198 33 983 A1 bekannt sind. Sie enthalten einen taktenden mechanischen Schalter, der Schaltsignale erzeugt bzw. bei angeschlossenen Strahlungsheizkörpern diese direkt mit Leistung beaufschlagt. Bei entsprechender Abstimmung können diese elektrischen Schaltsignale auch an die Steuerelektronik einer Induktionsheizeinrichtung gegeben werden. Einerseits kann diese im Dauerbetrieb die eingestellte Leistungshöhe erkennen und dann für eine kontinuierliche Leistungszufuhr mit entsprechender Leistungshöhe an die Induktionsspule einstellen. Andererseits kann sie die Induktionsspule taktend betreiben ähnlich wie einen Strahlungsheizkörper, also zwar nur für bestimmte Zeiten, aber dann mit voller Leistung.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im Folgenden näher beschrieben. In den Zeichnungen zeigt:
- Fig. 1: eine Induktionsheizeinrichtung hinsichtlich ihrer Einzelteile und in fertig montiertem Zustand,
- Fig. 2: eine Variation der Induktionsheizeinrichtung aus Fig. 1,
- Fig. 3: eine weitere Variation der Induktionsheizeinrichtung aus Fig. 1,
- Fig. 4: eine detailliertere Ansicht einer Induktionsheizeinrichtung entsprechend Fig. 1 mit einer einteiligen Trägereinrichtung,
- Fig. 5: der Zusammenbau einer Induktionsspule nach Fig. 4, an die von unten sowohl ein Bauteilträger als auch eine schalenartige Abdeckung angesetzt sind,
- Fig. 6: eine Ansicht von schräg oben auf die Anordnung des Bauteilträgers aus Fig. 5 in der Abdeckung und
- Fig. 7: eine erfindungsgemäße Kochfeldmulde mit in einer Aufnahmewanne angeordneten Heizeinrichtungen und Glaskeramik-Kochfeldplatte darüber.

### Detaillierte Beschreibung der Ausführungsbeispiele

In Fig. 1 ist sozusagen eine Induktionsheizeinrichtung 11 in dem oberen Teil in ihre wesentlichen Einzelteile zerlegt dargestellt. Eine Induktionsspule 13 besteht aus mehreren Windungen 14 eines Spulendrahtes 15 mit einem inneren Anschluss 16a und einem äußeren Anschluss 16b. Im Zentralbereich befindet sich ein Temperatursensor 18 mit Zuleitung 19.

Die Induktionsspule 13 ist von einer Trägereinrichtung 20 getragen bzw. ist auf dieser angeordnet. Die Trägereinrichtung 20 besteht vorteilhaft aus Kunststoff und ist im wesentlichen flach und plattenartig. Sie angeformte Abstandshalter 22 aufweisen, auf deren Funktion noch genauer eingegangen wird. Des weiteren können, was aus Fig. 4 besser ersichtlich ist, in entsprechende Aufnahmen 24 auf der Unterseite längliche und flache Ferritkerne 25 eingebracht und daran befestigt sein. Darüber hinaus weist die Trägereinrichtung 20 Durchbrüche 27 auf, durch welche die Anschlüsse 16 der Induktionsspule 13 sowie die Anschlüsse 19 des Temperatursensors 18 nach unten geführt sein können.

Unter der Trägereinrichtung 20 kommt die Elektrik 30 bzw. ein Bauteilträger 31, insbesondere eine Leiterplatte. Er trägt auf seiner Oberseite hauptsächlich die Leistungselektronik 33 und an seiner Unterseite hauptsächlich die Steuerelektronik 35. Die Leistungselektronik 33 umfasst beispielsweise einen Transistor 34 samt Kühlkörper 35. Weitere Bauteile der Leistungselektronik 33 sind solche, die üblicherweise in der Leistungselektronik einer Induktionsheizeinrichtung vorhanden sind. Die Bauteile der Steuerelektronik 37 sind ebenso typische Bauteile, insbesondere auch IC's oder kleinere Bauteile.

Die Elektrik 30 bildet somit das Versorgungsteil und wird nachfolgend noch genauer beschrieben. Eine Lüfteinrichtung 39, vorteilhaft ein integrierter Lüfter wie beispielsweise ein Radiallüfter, wird an das Versorgungsteil 30 montiert bzw. angesetzt, insbesondere mit direkter Kühlwirkung für den Kühlkörper 35 und somit den Transistor 34.

Von unten wird eine Abdeckung 40 an die Induktionseinrichtung 11 montiert. Sie besteht aus einer im wesentlichen flachen Abdeckplatte 41, von der aus ein im wesentlichen umlaufender Seitenrand 42 absteht. Die Abdeckung 40 ist vorteilhaft aus Kunststoff gefertigt.

Unterhalb der Trägereinrichtung 20 bzw. vor allem unterhalb der Induktionsspule 13 und der Ferritkerne 25 kann im zusammengebauten Zustand eine Aluminiumplatte 26 angeordnet sein zur Abschirmung des darunter liegenden Versorgungsteils 30.

Ganz unten in Fig. 1 ist die zusammengesetzte Induktionsheizeinrichtung 11 dargestellt. Die Abdeckung 40 bzw. ihr Seitenrand 42 reichen im wesentlichen ringsum an die Trägereinrichtung 20 bzw. deren Außenrand heran, um so eine geschlossene Baueinheit zu bilden. Die Induktionsspule 13 liegt direkt auf der Trägereinrichtung 20 auf. An deren Abstandshaltern 22 wiederum ist das Versorgungsteil 30 bzw. der Bauteilträger 31 angelegt und insbesondere auch festgeschraubt oder befestigt. Die Anschlüsse 16 der Induktionsspule 13 sind an entsprechenden Anschlüssen des Versorgungsteils 30 befestigt, beispielsweise der Spulendraht 15 direkt an Kontaktfeldern festgelötet. Die Lüftereinrichtung 39 liegt seitlich neben dem Kühlkörper 35. Eine Kühlluftansaugung erfolgt durch angedeutete Kühlluftöffnungen 44 im unteren Teil der Abdeckung 40 bzw. in der Abdeckplatte 41. Sie können auch alternativ am Seitenrand 42 vorgesehen sein, je nach Art und Anordnung der Lüftereinrichtung 39. Die Kühlluftführung geht durch die Kühlluftöffnungen 44 und an den Kühlkörper 35. Von dort aus strömt die Kühlluft über die sonstige Oberfläche des Bauteilträgers 31 bzw. Die Leistungselektronik 33. Danach tritt sie durch den mittigen Durchbruch 27 an dem Temperatursensor 18 vorbei nach oben und breitet sich zwischen der Unterseite einer darüber verlaufenden Kochfeldplatte und der Oberseite der Induktionsspule 13 radial nach außen aus. So können sämtliche überstrichenen Teile gekühlt werden.

In Fig. 2 ist als Abwandlung dieselbe Induktionsspule 113 wie in Fig. 1 dargestellt. Diese liegt an einer ersten Trägereinrichtung 120a an, welche lediglich eine flache Platte ist mit entsprechenden Aufnahmen 124a für Ferritkerne 125. Der zweite Teil der Trägereinrichtung ist der Unterteil 120b. An ihm sind sowohl Abstandshalter 122 als auch Seitenränder 121 ausgebildet, welche vorteilhaft im wesentlichen umlaufend und die Induktionsheizeinrichtung 111 abschließend ausgebildet sind.

Das Versorgungsteil 130 entspricht ebenso wie die Lüftereinrichtung 139 derjenigen aus Fig. 1. Abgeschlossen wird die Baueinheit nach unten durch eine Abdeckung 140, welche lediglich aus einer flachen Abdeckplatte 141 besteht, also keine Seitenränder odgl. aufweist.

Aus der zusammengebauten Induktionsheizeinrichtung 111 ist ersichtlich, wie die Induktionsspule 113 ebenso wie das Versorgungsteil 130 an einer zweiteiligen Trägereinrichtung mit dem oberen Träger 120a und dem unteren Träger 120b anliegen. Das Versorgungsteil 130 bzw. der Bauteilträger 131 liegen an den Abstandshaltern 122 an und sind befestigt. Im Vergleich zu Fig. 1 ist also die Trägereinrichtung zweiteilig ausgebildet und weist selber den Seitenrand 121 auf. Die Abdeckung dagegen weist somit keinen Seitenrand auf.

In Fig. 3 ist wiederum, ähnlich wie in den Fig. 1 und 2, dieselbe Induktionsspule 213 samt dem oberen Teil eines Trägers 220a vorgesehen. Auch Versorgungsteil 230 und Lüftereinrichtung 239 entsprechend denjenigen der vorherigen Figuren. Die Trägereinrichtung ist hier auch mit einem unteren Träger 220b versehen, also mit einer zweiteiligen Trägereinrichtung. Allerdings sind die Abstandshalter 222 als separate Bauteile ausgebildet und werden eben separat eingebracht. Der untere Träger 220b weist wiederum den abstehenden Seitenrand 221 auf. Die Abdeckung 240 nach unten entspricht derjenigen aus Fig. 2, ist also lediglich eine flache Abdeckplatte 241.

Aus dem zusammengebauten Zustand der Induktionsheizeinrichtung 211 ganz unten in Fig. 3 ist zu erkennen, dass sie bis auf die nicht an der Trägereinrichtung 220 angeformten Abstandshalter 222 derjenigen aus Fig. 2 entspricht.

In Fig. 4 ist der Aufbau der Induktionsheizeinrichtung 11 aus Fig. 1 näher dargestellt. Die runde Induktionsspule 13 ist auf die Trägereinrichtung 20 aufgelegt bzw. wird aufgelegt. An der Unterseite der im wesentlichen flachen Trägereinrichtung 20 sind zum einen mehrere Abstandshalter 22 angeformt. Des weiteren sind speichenartige Aufnahmen 24 ausgebildet, in welche die flachen Ferritkerne 25 eingelegt und befestigt werden können. Darüber wiederum wird die entsprechend geformte Aluminiumplatte 26 gelegt, welche an denselben Stellen Durchbrüche 27 aufweist wie auch die Trägereinrichtung 20, insbesondere zum Hindurchführen von Anschlüssen. Auch die Abstandshalter 22 ragen durch die Aluminiumplatte 26 hindurch. Es ist zu erkennen, wie von der Trägereinrichtung 20 ein kurzes Seitenrandstück 21 absteht an einer Stelle. Darauf wird nachfolgend noch genauer eingegangen.

In Fig. 5 ist aus etwas anderer Perspektive der gesamte Zusammenbau der Induktionsheizeinrichtung 11 dargestellt. Zusätzlich zu den bereits in Fig. 4 beschriebenen Teilen ist das Versorgungsteil 30 dargestellt. Es weist einen Bauteilträger 31 auf, auf dem die Leistungselektronik 33 sitzt ebenso wie der Transistor 34 samt Kühlkörper 35. Direkt an den Kühlkörper 35 schließt der Lüfter 39 an und bläst die Kühlluft direkt darauf. Dabei ist zu beachten, dass der Bauteilträger 31 kurz hinter dem Transistor 34 aufhört und somit der Kühlkörper 35 über ihn übersteht.

Der Bauteilträger 31 geht nach rechts in einen Anschlussabschnitt 32 über. Dieser Anschlussabschnitt 32 weist zumindest zwei Steckfahnen auf, welche insbesondere für einen Netzanschluss vorgesehen sind, also den Leistungsanschluss bzw. den Anschluss von außen an die Leistungselektronik 33 bilden. Ein Steueranschluss an die Steuerelektronik 37 ist nicht dargestellt, kann jedoch leicht über entsprechende Steckanschlussfahnen oder einen Flachsteckanschluss erfolgen.

Unter dem Bauteilträger 31 befindet sich die Abdeckung 40, welche im wesentlichen schalenartig ausgebildet ist. Dabei ist jedoch in dem Bereich des Anschlussabschnitts 32 eine Ausnehmung im Seitenrand 42 vorgesehen. Des weiteren erstreckt sich hier ihre untere Abdeckplatte 41 entsprechend so weit, dass sie auch den Anschlussabschnitt 32 unterstützt bzw. nach unten abdeckt. Die Ausnehmung 43 im Seitenrand 42 dient also dazu, dass hier der Anschlussabschnitt 32 aus der ansonsten geschlossenen Induktionsheizeinrichtung 11 herausragen kann. Um die Ausnehmung 43 wiederum zu verschließen, ist das kleine Stück Seitenrand 21 an der Trägereinrichtung 20 vorgesehen.

In Fig. 6 ist in schräger Draufsicht dargestellt, wie das Versorgungsteil 30 in die Abdeckung 40 eingesetzt ist. Es ist gut zu erkennen, dass der Lüfter 39 nahe an dem Kühlkörper 35 liegt. Des weiteren ist zu erkennen, wie der Anschlussabschnitt 32 durch die Ausnehmung 43 nach außen ragt und somit gut zugänglich ist. Des weiteren ist zu erkennen, dass der Bauteilträger 31 in etwa zwei Drittel der Fläche der Abdeckplatte 41 bedeckt, wobei er im wesentlichen dreieckig ausgebildet ist und nicht ganz dem runden Verlauf der Abdeckplatte 41 folgt. An der Unterseite des Bauteilträgers 31 ist noch die Steuerelektronik 37 angeordnet, welche hier jedoch nicht sichtbar ist.

In Fig. 7 ist eine gesamte Kochfeldmulde 50 dargestellt. Sie besteht aus einer Kochfeldplatte 51, beispielsweise aus Glaskeramik, welche mit einem umlaufenden Rahmen 52 versehen ist, beispielsweise aus Metall. In eine beispielsweise ebenfalls aus Metall oder Kunststoff bestehende Aufnahmewanne 54 sind verschiedene Heizeinrichtungen angeordnet, wobei in diesem Ausführungsbeispiel die beiden linken Heizeinrichtungen Strahlungsheizkörper 55 sind und die beiden rechten unterschiedlich große Induktionsheizeinrichtungen 11 gemäß der Erfindung.

In der Aufnahmewanne ist im hinteren mittleren Bereich ein Netzanschluss 57 vorgesehen, mit dem die Kochfeldmulde 50 beispielsweise wie üblich an einen Drei-Phasen-Anschluss in einem Haushalt angeschlossen werden kann. Von dem Netzanschluss 57 gehen Anschlusskabel 58a direkt an die beiden Induktionsheizeinrichtungen 11 bzw. deren Anschlussabschnitte 32. Des weiteren gehen Anschlusskabel 58b an eine Steuereinrichtung 60, welche eine direkte Leistungsversorgung der Strahlungsheizkörper 55 übernimmt. Dazu kann die Steuerung 60 beispielsweise Berührungsschalter aufweisen für eine Bedienperson, welche an der Oberseite der Kochfeld-Platte 51 durch entsprechende Markierungen 61 gekennzeichnet sind. Damit können Steuersignale bzw. Bedienbefehle eingegeben werden, insbesondere zur Auswahl einer Kochstelle bzw. einer Heizeinrichtung sowie zum Einstellen einer Leistungshöhe. Für die Strahlungsheizkörper 55 macht dies die Steuerung 60 intern, beispielsweise über Leistungsrelais, die den jeweils ausgewählten Strahlungsheizkörper 55 mittels der Anschlusskabel 58b an den Netzanschluss 57 anschließen und somit mit voller Leistung beaufschlagen, insbesondere im Taktbetrieb.

Für die Induktionsheizeinrichtungen 11 sind Steuerleitungen 59 von der Steuerung 60 vorgesehen, welche die entsprechenden Befehle an die jeweilige Steuerelektronik 37 der Induktionsheizeinrichtungen 11 liefert. Da die Leistungselektronik 33 über die Anschlusskabel 58a direkt mit dem Netzanschluss 57 verbunden ist, kann so die Steuerelektronik 37 an der Induktionsheizeinrichtung 11 direkt die Leistungsbeaufschlagung vornehmen bzw. steuern.

Wie aus Fig. 7 zu erkennen ist, sind die erfindungsgemäßen Induktionsheizeinrichtungen 11 in der erfindungsgemäßen Kochfeldmulde 50 von den Außenabmessungen entsprechend üblichen Heizeinrichtungen wie beispielsweise Strahlungsheizkörpern 55 ausgebildet. Dadurch, dass sie als autarke Baueinheiten mit eigener Steuerung und eigener Leistungselektronik ausgebildet sind, benötigt die Kochfeldmulde 50 keinerlei zentrale Leitungselektronik oder Leistungsversorgung. Ein Netzanschluss 57 ist sowieso zwangsläufig bei jeder Kochfeldmulde vorgesehen. Die erfindungsgemäßen Induktionsheizeinrichtungen 11 können auch hinsichtlich ihrer Anordnung frei variiert werden. In der Kochfeldmulde 50 sind lediglich Anschlusskabel 58 und Steuerleitungen 59 zu verlegen, was jedoch keine großen Probleme bereitet. Darüber hinaus sind die Induktionsheizeinrichtungen 11 vorteilhaft mit ähnlichen Abmessungen wie die Strahlungsheizkörper 55 versehen, insbesondere auch bezüglich ihrer Höhe. So können unter Umständen sogar dieselben Befestigungsmittel mit Federklemmen odgl. verwendet werden, was eine freiere Anordnung von Induktionsheizeinrichtungen in einer sogenannten gemischten Kochfeldmulde ermöglicht.

## Patentansprüche

1. Induktionsheizeinrichtung (11, 111, 211) für eine Kochstelle, mit einer Induktionsspule (13, 113, 213), die an einer Trägereinrichtung (20, 120, 220) angeordnet bzw. befestigt ist, wobei:
- an der Trägereinrichtung (20, 120, 220) ein Versorgungsteil (30, 130, 230) für die Umwandlung von zugeführter Spannung in eine Leistungsansteuerung für die Induktionsspule (13, 113, 213) angeordnet ist,
- das Versorgungsteil eine Leistungselektronik (33, 133, 233) und eine Steuerelektronik (37, 137, 237) aufweist,
- eine Lüftereinrichtung (39, 139, 239) vorgesehen ist für zumindest die Leistungselektronik,
- die Induktionsheizeinrichtung (11, 111, 211) elektrische Leistungsanschlüsse und elektrische Steueranschlüsse aufweist und
- die Induktionsheizeinrichtung als montagefertige und/oder anschlussfertige Baueinheit ausgebildet ist,
**dadurch gekennzeichnet, dass** die Induktionsheizeinrichtung (11, 111, 211) eine Baueinheit ist, wobei sie im wesentlichen nach außen geschlossen ist und als fertige Baueinheit in ihrer seitlichen Ausdehnung nur wenig über diejenige der Induktionsspule (13, 113, 213) übersteht.

2. Induktionsheizeinrichtung nach Anspruch 1, **dadurch gekennzeichnet, dass** die Trägereinrichtung (20, 120, 220) flach ist, insbesondere scheibenartig, wobei die Trägereinrichtung dieselbe Fläche einnimmt wie die Induktionsspule (13, 113, 213) bzw. diese vollflächig trägt.

3. Induktionsheizeinrichtung nach Anspruch 1 oder 2, **dadurch gekennzeichnet, dass** das Versorgungsteil (30, 130, 230) eine Leiterplatte bzw. einen Bauteilträger (31, 131, 231) aufweist, der vorzugsweise im wesentlichen parallel zu der Induktionsspule (13, 113, 213) verläuft und die Leistungselektronik (33, 133, 233) und/oder die Steuerelektronik (37, 137, 237) trägt.

4. Induktionsheizeinrichtung nach einem der vorhergehenden Ansprüche, **dadurch gekennzeichnet, dass** die Lüftereinrichtung (39, 139, 239) an der Trägereinrichtung (20, 120, 220) befestigt, insbesondere direkt daran befestigt ist, bzw. mit dieser verbunden ist.

5. Induktionsheizeinrichtung nach einem der Ansprüche 1 bis 3, **dadurch gekennzeichnet, dass** die Lüftereinrichtung direkt (39, 139, 239) an dem Bauteilträger (31, 131, 231) befestigt bzw. mit diesem verbunden ist und ebenfalls über Abstandshalter (22, 122, 222) an der Trägereinrichtung (20, 120, 220) anliegt.

6. Induktionsheizeinrichtung nach einem der vorhergehenden Ansprüche, **dadurch gekennzeichnet, dass** der Bauteilträger (31, 131, 231) über Abstandshalter (22, 122, 222) gegen die Trägereinrichtung (20, 120, 220) angelegt ist, wobei er insbesondere über die Abstandshalter mit der Trägereinrichtung mechanisch fest verbunden ist, wobei vorzugsweise eine Abdeckung (40, 41, 42) den Bauteilträger (31) überdeckt bzw. umgibt, wobei insbesondere die Abdeckung im wesentlichen schalenartig ausgebildet ist und einen Aufnahmeraum bildet und sowohl die Fläche des Bauteilträgers überdeckt als auch an den Seiten (42) bis zu der Trägereinrichtung (20) reicht derart, dass die fertige Induktionsheizeinrichtung (11) als Baueinheit im wesentlichen abgeschlossen ist.

7. Induktionsheizeinrichtung nach Anspruch 6, **dadurch gekennzeichnet, dass** die Abdeckung (40) ausschließlich an der Trägereinrichtung (20) und/oder an Abstandshaltern (22) zu einem Bauteilträger (31) befestigt ist, vorzugsweise im Bereich des Außenrandes (42).

8. Induktionsheizeinrichtung nach einem der Ansprüche 1 bis 6, **dadurch gekennzeichnet, dass** die Trägereinrichtung (120, 220) zumindest im Außenbereich einen abstehenden, im wesentlichen umlaufenden Seitenrand (121, 221) aufweist zur Bildung eines schalenartigen Aufnahmeraums.

9. Induktionsheizeinrichtung nach Anspruch 3 und 8, **dadurch gekennzeichnet, dass** ein Bauteilträger (131, 231) oder eine Leiterplatte mit der Leistungselektronik (133, 233), der Steuerelektronik (137, 237) und/oder der Lüftereinrichtung (139, 239), welche insbesondere dass Versorgungsteil bilden, in dem Aufnahmeraum der Trägereinrichtung (120, 220) befestigt sind, vorzugsweise an der Trägereinrichtung.

10. Induktionsheizeinrichtung nach Anspruch 8 oder 9, **dadurch gekennzeichnet, dass** der schalenartige Aufnahmeraum durch eine Abdeckung (140, 240) abgeschlossen ist, wobei die Abdeckung im wesentlichen auf den abstehenden Seitenrändern (121, 221) der Trägereinrichtung (120, 220) aufliegt und vorzugsweise eine Art flacher Deckel ist, wobei sie insbesondere im wesentlichen im Bereich des Seitenrandes aufliegt.

11. Induktionsheizeinrichtung nach einem der Ansprüche 8 bis 10, **dadurch gekennzeichnet, dass** im Mittelbereich der Trägereinrichtung (120, 220) mindestens ein Abstandshalter (122, 222) vorgesehen ist für die positionsgetreue Anordnung des Versorgungsteils (130, 230) bzw. eines Bauteilträgers (131, 231) daran, wobei insbesondere der Abstandshalter einteilig mit der Trägereinrichtung verbunden ist bzw. integraler Bestandteil ist.

12. Induktionsheizeinrichtung nach einem der Ansprüche 8 bis 11, **dadurch gekennzeichnet, dass** die Trägereinrichtung (120, 220) aus mindestens zwei Trägerteilen (120a, b; 220a, b) besteht, wobei ein Trägerteil (120a, 220a) die flächige Unterstützung der Induktionsspule (113, 213) ist und der andere Trägerteil (120b, 220b) das Versorgungsteil (130, 230) bzw. einen Bauteilträger (131, 231) trägt oder mit diesem verbunden ist, wobei vorzugsweise die beiden Teile der Trägereinrichtung fest und lösbar miteinander verbunden sind und insbesondere der erste Trägerteil (120a, 220a) im wesentlichen scheibenartig ist, vorzugsweise ohne abstehende Seitenränder.

13. Induktionsheizeinrichtung nach Anspruch 12, **dadurch gekennzeichnet, dass** der zweite Trägerteil (120b, 220b) einen umlaufenden Seitenrand (121, 221) aufweist zur Bildung eines schalenartigen Aufnahmeraums für das Versorgungsteil (130, 230) bzw. den Bauteilträger (131, 231), wobei vorzugsweise der Seitenrand von einem scheibenartigen Mittelteil absteht.

14. Induktionsheizeinrichtung nach Anspruch 12 oder 13, **dadurch gekennzeichnet, dass** das Versorgungsteil (130, 230) bzw. der Bauteilträger (131, 231) an dem zweiten Trägerteil (120b, 220b) befestigt ist, wobei vorzugsweise dieser zweite Trägerteil Abstandshalter (122, 222) aufweist zur Anlage an dem Bauteilträger, wobei sie insbesondere mit dem zweiten Trägerteil (120b, 220b) integral eine Einheit bilden.

15. Induktionsheizeinrichtung nach einem der vorhergehenden Ansprüche, **dadurch gekennzeichnet, dass** das Versorgungsteil (30, 130, 230) einen einzigen Bauteilträger (31, 131, 231) aufweist für Leistungselektronik (33, 133, 233) und Steuerelektronik (37, 137, 237), wobei vorzugsweise die Bauteile der Leistungselektronik an der zu der Induktionsspule (13, 113, 213) hin weisenden Seite des Bauteilträgers angeordnet sind und der Bauteilträger am von der Induktionsspule entfernten Ende der Baueinheit angeordnet ist.

16. Induktionsheizeinrichtung nach einem der vorhergehenden Ansprüche, **dadurch gekennzeichnet, dass** das Versorgungsteil (30, 130, 230) bzw. eine darin enthaltene Leistungselektronik (33, 133, 233) einen einzigen Transistor-Umrichter (34, 134, 234) aufweist und einen Parallel-Schwingkreis mit der Induktionsspule (13, 113, 213) bildet.

17. Induktionsheizeinrichtung nach einem der vorhergehenden Ansprüche, **dadurch gekennzeichnet, dass** die Lüftereinrichtung (39, 139, 239) zwischen der Induktionsspule (13, 113, 213) und dem Versorgungsteil (30, 130, 230) bzw. dem Bauteilträger (31, 131, 231) angeordnet ist, wobei sie vorzugsweise mit elektrischen Anschlüssen an das Versorgungsteil bzw. an den Bauteilträger versehen und angeschlossen ist.

18. Induktionsheizeinrichtung nach einem der vorhergehenden Ansprüche, **dadurch gekennzeichnet, dass** an einer von der Induktionsspule (13, 113, 213) abgewandten Seite, insbesondere der Unterseite, eine Ansaugöffnung (44, 144, 244) für Kühlluft vorgesehen ist im Bereich der Lüftereinrichtung (39, 139, 239), welche Kühlluft ansaugt und gegen das Versorgungsteil (30, 130, 230) bzw. die Leistungselektronik (33, 133, 233) bzw. einen Kühlkörper (34, 134, 234) lenkt, wobei vorzugsweise eine Kühlluftführung vorgesehen ist, die nach der Leistungselektronik den Kühlluftstrom an einer Steuerelektronik (37, 137, 237) vorbeileitet und durch eine mittige Öffnung (27, 127, 227) in der Trägereinrichtung (20, 120, 220) durch einen freien Mittelbereich der Induktionsspule aus der Baueinheit heraus.

19. Induktionsheizeinrichtung nach einem der vorhergehenden Ansprüche, **dadurch gekennzeichnet, dass** sie als autarke Baueinheit ausgebildet ist für einen Anschluss an eine bezüglich der Leistungserzeugung ungeregelte Versorgungsspannung (57) wie beispielsweise Netzspannung und zum Anschluss an Steuersignale zur Einstellung der Leistungsregelung bzw. der Höhe der Leistungsabgabe.

20. Kochfeldmulde mit mehreren Kochstellen und jeweils zugeordneten Heizeinrichtungen, wobei die Kochfeldmulde (50) eine Trägerwanne (54) aufweist, in welche die Heizeinrichtungen (11, 55) eingebracht sind und dort befestigt sind, **dadurch gekennzeichnet, dass** wenigstens eine Heizeinrichtung eine Induktionsheizeinrichtung (11) nach einem der vorhergehenden Ansprüche ist.

21. Kochfeldmulde nach Anspruch 20, **dadurch gekennzeichnet, dass** sie eine Bedieneinrichtung (60, 61) aufweist mit einer Steuerung zur Erzeugung von bedienungsabhängigen Steuersignalen, wobei die Steuersignale direkt an eine Induktionsheizeinrichtung (11) geführt sind.

22. Kochfeldmulde nach Anspruch 20 oder 21, **dadurch gekennzeichnet, dass** sie elektromechanische Energieregler aufweist, welche einen taktenden mechanischen Schalter enthalten, dessen elektrische Schaltsignale direkt an eine Induktionsheizeinrichtung (11) geführt sind.

23. Kochfeldmulde nach einem der Ansprüche 20 bis 22, **dadurch gekennzeichnet, dass** sie ein Netzteil (57) aufweist, vorzugsweise mit einem Filter, wobei eine Induktionsheizeinrichtung (11) der Kochfeldmulde (50) direkt mit dem Netzteil verbunden ist.

## Claims

1. Induction heating device (11, 111, 211) for a hotplate, having an induction coil (13, 113, 213) which is arranged on or fastened on a support device (20, 120, 22), where:
- a supply part (30, 130, 230) for converting the voltage supplied into a power control for the induction coil (13, 113, 213) is arranged on the support device (20, 120, 22),
- the supply part has an electronic power unit (33, 133, 233) and an electronic control unit (37, 137, 237),
- a fan device (39, 139, 239) is provided for at least the electronic power unit,
- the induction heating device (11, 111, 211) has electrical power connections and electrical control connections and
- the induction heating device is designed as a ready-to-install and/or ready-to-connect module,
**characterized in that** the induction heating device (11, 111, 211) is a module being substantially closed to the outside and projecting as a complete module in its lateral extent only slightly beyond that of the induction coil (13, 113,213).

2. Induction heating device according to Claim 1, **characterized in that** the support device (20, 120, 220) is flat, in particular disk-like, where the support device takes up the same surface area as the induction coil (13, 113, 213) or supports the same in full-surface manner.

3. Induction heating device according to Claim 1 or 2, **characterized in that** the supply part (30, 130, 230) has a printed circuit board or component support (31, 131, 231) which is preferably substantially parallel to the induction coil (13, 113, 213) and carries the electronic power unit (33, 133, 233) and/or the electronic control unit (37, 137, 237).

4. Induction heating device according to one of the preceding claims, **characterized in that** the fan device (39, 139, 239) is fastened, in particular directly fastened or connected, to the support device (20, 120, 220).

5. Induction heating device according to one of the Claims 1 to 3, **characterized in that** the fan device (39, 139, 239) is directly fastened or connected to the component support (31, 131, 231) and also engages via spacers (22, 122, 222) on the support device (20, 120, 220).

6. Induction heating device according to one of the preceding claims, **characterized in that** the component support (31, 131, 231) is applied via spacers (22, 122, 222) against the support device (20, 120, 220) and is in particular mechanically firmly connected to the support device via the spacers, with a cover (40, 41, 42) preferably covering or surrounding the component support (31), where in particular the cover has a substantially dish-like design and forms a reception space and both covers the surface of the component support and also extends at the sides (42) up to the support device (20) in such a way that the finished induction heating device (11) is a substantially sealed module.

7. Induction heating device according to Claim 6, **characterized in that** the cover (40) is exclusively fastened to the support device (20) and/or via spacers (22) to a component support (31), preferably in the vicinity of the outer edge (42).

8. Induction heating device according to one of Claims 1 to 6, **characterized in that,** at least in the outer area, the support device (120, 220) has a projecting, substantially circumferential lateral edge (121, 221) for forming a dish-like reception space.

9. Induction heating device according to Claims 3 and 8, **characterized in that** a component support (131, 231) or a printed circuit board with the electronic power unit (133, 233), the electronic control unit (137, 237) and/or the fan device (139, 239), which in particular form the supply part, are fastened inside the reception space of the support device (120, 220) and preferably to the latter.

10. Induction heating device according to Claim 8 or 9, **characterized in that** the dish-like reception space is terminated by a cover (140, 240), which essentially rests on the projecting lateral edges (121, 221) of the support device (120, 220) and is preferably a type of flat lid and in particular rests essentially in the area of the lateral edge.

11. Induction heating device according to one of Claims 8 to 10, **characterized in that** at least one spacer (122, 222) is provided in the central area of the support device (120, 220) for the positionally accurate arrangement of the supply part (130, 230) or component support (131, 231) thereon, where in particular the spacer is connected in one piece to the support device or is an integral component.

12. Induction heating device according to one of Claims 8 to 11, **characterized in that** the support device (120, 220) comprises at least two support parts (120a, b; 220a, b), where one support part (120a, 220a) is the flat support of the induction coil (133, 213) and the other support part (120b, 220b) carries or is connected to the supply part (130, 230) or a component support (131, 231), where preferably the two parts of the support device are firmly and detachably connected with each other and in particular the first support part (120a, 220a) is substantially disk-like, preferably without projecting lateral edges.

13. Induction heating device according to Claim 12, **characterized in that** the second support part (120b, 220b) has a circumferential lateral edge (121, 221) for forming a dish-like reception space for the supply part (130, 230) or the component support (131, 231), where the lateral edge preferably projects from a disk-like central part.

14. Induction heating device according to Claim 12 or 13, **characterized in that** the supply part (130, 230) or the component support (131, 231) is fastened to the second support part (120b, 220b), where preferably this second support part has spacers (122, 222) for engagement on the component support, which in particular form an integral unit with the second support part (120b, 220b).

15. Induction heating device according to one of the preceding claims, **characterized in that** the supply part (30, 130, 230) has a single component support (31, 131, 231) for the electronic power unit (33, 133, 233) and the electronic control unit (37, 137, 237), where preferably the electronic power unit components are located on that side of the component support facing the induction coil (13, 113, 213) and the component support is arranged at the module end remote from the induction coil.

16. Induction heating device according to one of the preceding claims, **characterized in that** the supply part (30, 130, 230) or an electronic power unit (33, 133, 233) contained therein has a single transistor inverter (34, 134, 234) and forms a parallel resonant circuit with the induction coil (13, 113, 213).

17. Induction heating device according to one of the preceding claims, **characterized in that** the fan device (39, 139, 239) is arranged between the induction coil (13, 113, 213) and the supply part (30, 130, 230) or component support (31, 131, 231) and is preferably provided with, and connected by electrical connections, to the supply part or component support.

18. Induction heating device according to one of the preceding claims, **characterized in that** on a side remote from the induction coil (13, 113, 213), in particular the underside, a suction port (44, 144, 244) is provided for cooling air in the vicinity of the fan device (39, 139, 239), which sucks in cooling air and guides it against the supply part (30, 130, 230) or the electronic power unit (33, 133, 233) or a heat sink (34, 134, 234), while preferably a cooling air circulation is provided which, after the cooling air flow was guided past the electronic power unit, guides the cooling air flow past the electronic control unit (37, 137, 237) and then through a central opening (27, 127, 227) in the support device (20, 120, 220) out of the module through a free central area of the induction coil.

19. Induction heating device according to one of the preceding claims, **characterized in that** it is designed as an autonomous module for connection to a supply voltage (57) which is not regulated with respect to power generation, such as a mains voltage, and for connection to control signals for adjusting the power control or power output level.

20. Hob cavity with several hotplates and in each case associated heating devices, where the hob cavity (50) has a support tray (54) into which the heating devices (11, 55) are introduced and fastened, **characterized in that** at least one heating device is an induction heating device (11) according to one of the preceding claims.

21. Hob cavity according to Claim 20, **characterized in that** it has an operating device (60, 61) with a control for generating operation-dependent control signals, which are passed directly to an induction heating device (11).

22. Hob cavity according to Claim 21 or 22, **characterized in that** it has electromechanical power control devices, which contain a cyclic mechanical switch whose electrical switching signals are passed directly to an induction heating device (11).

23. Hob cavity according to one of Claims 20 to 22, **characterized in that** it has a mains part (57), preferably with a filter with an induction heating device (11) of the hob cavity (50) being connected directly to the mains part.

## Revendications

1. Dispositif de chauffage à induction (11, 111, 211) pour une plaque de cuisson, avec une bobine d'inductance (13, 113, 213) disposée ou fixée sur un élément porteur (20, 120, 220), sachant que :
- sur l'élément porteur (20, 120, 220) est placée une unité d'alimentation (30, 130, 230) destinée à transformer la tension amenée à une commande de puissance pour la bobine d'inductance (13, 113, 213),
- l'unité d'alimentation présente un organe électronique de puissance (33, 133, 233) et un organe électronique de commande (37, 137, 237),
- un dispositif de ventilation (39, 139, 239) est prévu pour au moins l'organe électronique de puissance,
- le dispositif de chauffage à induction (11, 111, 211) présente des contacts de puissance électriques et des contacts de commande électriques et que
- le dispositif de chauffage à induction est conçu comme unité modulaire prête pour montage et/ou prête pour raccordement,
**caractérisé en ce que** le dispositif de chauffage à induction (11, 111, 211) est une unité modulaire, sachant qu'elle est pour l'essentiel fermée vers l'extérieur et en tant qu'unité modulaire finie, son extension latérale ne dépasse que légèrement sur celle de la bobine d'inductance (13, 113, 213).

2. Dispositif de chauffage à induction selon la revendication 1, **caractérisé en ce que** l'élément porteur (20, 120, 220) est plat, en particulier discoïde, sachant que l'élément porteur occupe la même surface que la bobine d'inductance (13, 113, 213) ou porte celle-ci sur toute sa surface.

3. Dispositif de chauffage à induction selon la revendication 1 ou 2, **caractérisé en ce que** l'unité d'alimentation (30, 130, 230) présente une carte de circuits imprimés ou un support de composants (31, 131, 231), qui s'étend de préférence et pour l'essentiel parallèlement à la bobine d'inductance (13, 113, 213) et porte l'organe électronique de puissance (33, 133, 233) et/ou l'organe électronique de commande (37, 137, 237).

4. Dispositif de chauffage à induction selon l'une des revendications précédentes, **caractérisé en ce que** le dispositif de ventilation (39, 139, 239) est fixé sur l'élément porteur (20, 120, 220), en particulier directement fixé à celui-ci, ou est relié à celui-ci.

5. Dispositif de chauffage à induction selon l'une des revendications 1 à 3, **caractérisé en ce que** le dispositif de ventilation (39, 139, 239) est directement fixé sur le support de composants (31, 131, 231) ou relié à celui-ci et s'appuie également sur l'élément porteur (20, 120, 220) par l'intermédiaire d'entretoises (22, 122, 222).

6. Dispositif de chauffage à induction selon l'une des revendications précédentes, **caractérisé en ce que** le support de composants (31, 131, 231) s'appuie contre l'élément porteur (20, 120, 220) par l'intermédiaire d'entretoises (22, 122, 222), sachant qu'il est en particulier relié fermement mécaniquement à l'élément porteur par l'intermédiaire des entretoises, sachant que de préférence un élément de recouvrement (40, 41, 42) recouvre ou entoure le support de composants (31), sachant qu'en particulier l'élément de recouvrement a pour l'essentiel une forme de cuvette et constitue un réceptacle et recouvre la surface du support de composants, et s'étend sur les côtés (42) jusqu'à l'élément porteur (20) de sorte que le dispositif de chauffage à induction fini (11) en tant qu'unité modulaire est fermé pour l'essentiel.

7. Dispositif de chauffage à induction selon la revendication 6, **caractérisé en ce que** l'élément de recouvrement (40) est exclusivement fixé à l'élément porteur (20) et/ou aux entretoises (22) vers un support de composants (31), de préférence dans la zone du bord extérieur (42).

8. Dispositif de chauffage à induction selon l'une des revendications 1 à 6, **caractérisé en ce que** l'élément porteur (120, 220) présente, au moins dans la zone extérieure, un bord latéral (121, 221) relevé, pour l'essentiel sur tout le pourtour, pour constituer un réceptacle en forme de cuvette.

9. Dispositif de chauffage à induction selon les revendications 3 et 8, **caractérisé en ce qu'**un support de composants (131, 231) ou une carte de circuits imprimés avec l'organe électronique de puissance (133, 233), l'organe électronique de commande (137, 237) et/ou le dispositif de ventilation (139, 239), qui forment en particulier l'unité d'alimentation, sont fixés dans le réceptacle de l'élément porteur (120, 220), de préférence à l'élément porteur.

10. Dispositif de chauffage à induction selon la revendication 8 ou 9, **caractérisé en ce que** le réceptacle en forme de cuvette est fermé par un élément de recouvrement (140, 240), sachant que l'élément de recouvrement repose pour l'essentiel sur les bords latéraux relevés (121, 221) de l'élément porteur (120, 220), et est de préférence une sorte de couvercle plat, sachant qu'il repose en particulier et pour l'essentiel dans la zone du bord latéral.

11. Dispositif de chauffage à induction selon l'une des revendications 8 à 10, **caractérisé en ce que** dans la zone médiane de l'élément porteur (120, 220) est prévue au moins une entretoise (122, 222) pour assurer le positionnement correct dans celui-ci de l'unité d'alimentation (130, 230) ou d'un support de composants (131, 231), sachant qu'en particulier l'entretoise est reliée à l'élément porteur en faisant une seule pièce avec celui-ci ou est partie intégrante de celui-ci.

12. Dispositif de chauffage à induction selon l'une des revendications 8 à 11, **caractérisé en ce que** l'élément porteur (120, 220) est constitué d'au moins deux parties portantes (120a, b ; 220a, b), sachant qu'une partie portante (120a, 220a) est le soutien surfacique de la bobine d'inductance (113, 213) et que l'autre partie portante (120b, 220b) porte l'unité d'alimentation (130, 230) ou un support de composants (131, 231) ou est reliée avec elle/lui, sachant que de préférence les deux parties de l'élément porteur sont reliées entre elles fermement et de manière détachable, et qu'en particulier la première partie portante (120a, 220a) est pour l'essentiel discoïde, de préférence sans bords latéraux relevés.

13. Dispositif de chauffage à induction selon la revendication 12, **caractérisé en ce que** la deuxième partie portante (120b, 220b) présente sur son pourtour un bord latéral (121, 221) afin de constituer un réceptacle en forme de cuvette pour l'unité d'alimentation (130, 230) ou le support de composants (131, 231), sachant que de préférence le bord latéral est relevé à partir d'une partie médiane discoïde.

14. Dispositif de chauffage à induction selon l'une des revendications 12 ou 13, **caractérisé en ce que** l'unité d'alimentation (130, 230) ou le support de composants (131, 231) est fixé(e) sur la deuxième partie portante (120b, 220b), sachant que de préférence cette deuxième partie portante présente des entretoises (122, 222) pour appui sur le support de composants, sachant qu'elles forment en particulier intégralement une unité avec la deuxième partie portante (120b, 220b).

15. Dispositif de chauffage à induction selon l'une des revendications précédentes, **caractérisé en ce que** l'unité d'alimentation (30, 130, 230) présente un unique support de composants (31, 131, 231) pour l'organe électronique de puissance (33, 133, 233) et l'organe électronique de commande (37, 137, 237), sachant que de préférence les composants de l'organe électronique de puissance sont disposés sur le côté du support de composants orienté vers la bobine d'inductance (13, 113, 213), et que le support de composants est placé à l'extrémité de l'unité modulaire éloignée de la bobine d'inductance.

16. Dispositif de chauffage à induction selon l'une des revendications précédentes, **caractérisé en ce que** l'unité d'alimentation (30, 130, 230) ou un organe électronique de puissance (33, 133, 233) contenu dans elle présente un unique convertisseur à transistor (34, 134, 234) et forme un circuit oscillant parallèle avec la bobine d'inductance (13, 113, 213).

17. Dispositif de chauffage à induction selon l'une des revendications précédentes, **caractérisé en ce que** le dispositif de ventilation (39, 139, 239) est placé entre la bobine d'inductance (13, 113, 213) et l'unité d'alimentation (30, 130, 230) ou le support de composants (31, 131, 231), sachant qu'il est de préférence muni de contacts électriques et connecté à l'unité d'alimentation ou au support de composants.

18. Dispositif de chauffage à induction selon l'une des revendications précédentes, **caractérisé en ce que** d'un côté opposé à la bobine d'inductance (13, 113, 213), en particulier le côté inférieur, est prévu dans la zone du dispositif de ventilation (39, 139, 239) un orifice d'aspiration (44, 144, 244) pour l'air de refroidissement qui aspire l'air de refroidissement et le dirige contre l'unité d'alimentation (30, 130, 230) ou l'organe électronique de puissance (33, 133, 233) ou un dissipateur de chaleur (34, 134, 234), sachant qu'est de préférence prévu un guide d'air de refroidissement qui, en aval de l'organe électronique de puissance, fait passer le flux d'air de refroidissement le long d'un organe électronique de commande (37, 137, 237) et, par un orifice central (27, 127, 227) dans élément porteur (20, 120, 220), le fait traverser une zone libre médiane de la bobine d'inductance pour le faire sortir de l'unité modulaire.

19. Dispositif de chauffage à induction selon l'une des revendications précédentes, **caractérisé en ce qu'**il est conçu comme unité modulaire autonome pour connexion à une tension d'alimentation (57) non régulée en ce qui concerne la génération de puissance, telle que la tension du secteur, et pour connexion à des signaux de commande destinés à ajuster la régulation de puissance ou la valeur de la puissance débitée.

20. Table de cuisson avec plusieurs plaques de cuisson et dispositifs de chauffage respectivement associés, sachant que la table de cuisson (50) présente un bac (54) dans lequel sont disposés et fixés les dispositifs de chauffage (11, 55), **caractérisée en ce qu'**au moins un dispositif de chauffage est un dispositif de chauffage à induction (11) selon l'une des revendications précédentes.

21. Table de cuisson selon la revendication 20, **caractérisée en ce qu'**elle présente un équipement de commande (60, 61) avec une commande pour générer des signaux de commande dépendants de l'opérateur, sachant que les signaux de commande sont directement acheminés sur un dispositif de chauffage à induction (11).

22. Table de cuisson selon la revendication 20 ou 21, **caractérisée en ce qu'**elle présente régulateurs d'énergie électromagnétiques qui comprennent un commutateur mécanique cadencé dont les signaux de commutation électriques sont directement acheminés sur un dispositif de chauffage à induction (11).

23. Table de cuisson selon l'une des revendications 20 à 22, **caractérisée en ce qu'**elle présente un bloc d'alimentation (57), avec un filtre de préférence, sachant qu'un dispositif de chauffage à induction (11) de la table de cuisson (50) est directement relié au bloc d'alimentation.
